# EUROPÄISCHE PATENTSCHRIFT

(11) **EP 0 111 898 B1**
(45) Veröffentlichungstag und Bekanntmachung des Hinweises auf die Patenterteilung: **20.11.1986**
(21) Anmeldenummer: 83112615.6
(22) Anmeldetag: 15.12.1983
(51) Int. Cl.: A47C 23/06, A47C 23/30, A47C 31/12

(54) **Untermatratze mit Querträgern und elastischen Verbindungsstücken**
Bed bottom with cross beams and resilient connecting pieces
Sommier avec des travers et des raccords élastiques

(30) Priorität: 18.12.1982 DE 3246983; 19.08.1983 DE 3329953; 03.11.1983 DE 3339763
(43) Veröffentlichungstag der Anmeldung: 27.06.1984
(73) Patentinhaber: Lieberknecht, Arthur, D-6803 Edingen-Neckarhausen (DE)
(72) Erfinder: Lieberknecht, Arthur, D-6803 Edingen-Neckarhausen (DE)

## Beschreibung

Die Erfindung betrifft eine Untermatratze mit Querträgern als Auflage für eine Obermatratze, bei der jeder Querträger mittels eines in seiner Federstärke veränderbaren elastischen Verbindungsstücks am Auflegerahmen der Untermatratze befestigt ist, wobei jedes Verbindungsstück eine vorspannbare Druckfeder aufweist.

Eine derartige Untermatratze ist nach der DE-B-2532583 bekannt. Die Federung aus Gummischeiben oder Schraubenfedern kann mittels einer Verstellschraube maximal 1 cm vorgespannt werden, während der Federweg maximal 2 cm beträgt. Diese Art der Vorspannung führt dazu, dass unterschiedliche Körpergewichte nicht ausreichend in der Federhärte berücksichtigt werden können.

Eine Lösung dieses Problems bietet die DE-A-3144548, bei welcher jedes Verbindungsstück aus einer in einer Aufnahmebohrung des Auflegerahmens angeordneten und mit diesem fest verbundenen unteren Teleskophülse zur Einstellung einer Einstellmutter und des unteren Teiles der Druckfeder sowie einer mit der unteren verbundenen oberen Teleskophülse besteht.

Nachteilig bei dieser Ausbildung ist, dass die für die einzelnen Körpergewichte notwendigen Federvorspannwerte nicht unmittelbar eingestellt werden können und daher der Einstellvorgang zeitaufwendig ist.

Der Erfindung liegt die Aufgabe zugrunde, diesen Nachteil zu vermeiden.

Diese Aufgabe wird erfindungsgemäss dadurch gelöst, dass bei einer Untermatratze der eingangs genannten Art die Druckfeder, wie aus der DE-B-2532583 bekannt, mittels einer Verstellschraube verstellbar ist, dass jedes Verbindungsstück aus einem in einer Aufnahmebohrung des Auflegerahmens angeordneten und am Querträger anliegenden Federteller mit einer aussenwandigen Abkröpfung zur Aufnahme der Druckfedern besteht, dass die Aufnahmebohrung sich über einen Teil der Dicke des Auflegerahmens erstreckt, dass in der Mittelachse und oberhalb des im Auflegerahmen angeordneten Federtellers in einer Bohrung eine Innengewindehülse angeordnet ist, in welcher die Verstellschraube zur Verstellung der Vorspannung der Druckfedern geführt ist, und dass die Längszargen des Auflegerahmens an ihrer Unterseite durch eine weitere Zarge verstärkt sind, an welcher eine Messskala zur Einstellung der Vorspannwerte der Druckfeder angeordnet ist,

Eine weitere Möglichkeit, die Aufgabe bei einer Untermatratze der eingangs genannten Art zu lösen, besteht darin, dass die Druckfeder mit einem Ende in einer Aufnahmebohrung einer Längszarge des Auflegerahmens angeordnet ist und mit dem anderen Ende am Querträger gehalten ist, dass seitlich an den Längszargen der Querträger je eine Platte mit einer Messskala angeordnet ist, auf welcher ein Messschieber verschiebbar und befestigbar ist, dass die Platten eine Aussparung aufweisen, in welcher eine am Querträger befestigte Messlatte verschiebbar ist, dass unterhalb der Querträger mit Abstand untere Querträger angeordnet sind und dass zwischen den oberen und unteren Querträgern, welche von Halterungen zur Fixierung der Druckfedern umfasst sind, ein Druckluftschlauch zur Einstellung der Federvorspannwerte angeordnet ist.

Eine dritte Möglichkeit zur Lösung der Aufgabe bei einer Untermatratze der eingangs genannten Art besteht darin, dass die Druckfeder mit einem Ende in einer Aufnahmebohrung einer Längszarge des Auflegerahmens angeordnet ist und mit dem anderen Ende am Querträger gehalten ist, dass seitlich an der Längszarge der Querträger je eine Platte mit einer Messskala angeordnet ist, auf welcher ein Messschieber verschiebbar und befestigbar ist, dass die Platten eine Aussparung aufweisen, in welcher eine Messlatte gegen ein Druckelement verschiebbar gleitet und in der belasteten Messstellung mittels eines Winkelansatzes bis zum Anschlag gegen die Unterseite des Querträgers geführt ist und dass unterhalb der Querträger zwischen den Längszargen des Auflegerahmens Quergurte verschränkt angeordnet sind, die von Halterungen zur Fixierung der Druckfedern umfasst sind.

Weiterbildungen dieser 3 Erfindungen sind in den abhängigen Ansprüchen enthalten.

Diese drei Erfindungen werden nachstehend anhand von in den Zeichnungen dargestellten Ausführungsbeispielen näher beschrieben und erläutert. Es zeigt:
Fig. 1 eine Draufsicht auf die Querträger nach einer ersten Erfindung;
Fig. 2 einen Schnitt durch ein Verbindungsstück entsprechend A-A nach Fig. 1;
Fig. 3 einen Schnitt entsprechend B-B nach Fig. 1 und
Fig. 4 eine Ausbildung, wo anstatt eines Holzrahmens ein Metallprofilrahmen verwendet wird;
Fig. 5 und 6 einen Teil einer Untermatratze mit einer mechanisch-manuellen Messung des Auflagedrucks und der Gegendruckeinstellung;
Fig. 7 eine allgemeine Anordnung einer elektronischen Druckmessung;
Fig. 8 eine elektro-mechanische Ausführungsform für das Stellglied nach Fig. 7;
Fig. 9 eine elektro-pneumatische oder elektro-hydraulische Ausführungsform des Stellgliedes nach Fig. 7;
Fig. 10 eine Draufsicht auf das Möbel nach einer zweiten Erfindung;
Fig. 11 Schnitt C-C nach Fig. 10 entsprechend einer ersten Ausführungsform der zweiten Erfindung;
Fig. 12 Schnitt E-E nach Fig. 11;
Fig. 13 eine Draufsicht auf die Messvorrichtung;
Fig. 14 Schnitt C-C nach Fig. 10 entsprechend einer zweiten Ausführungsform der zweiten Erfindung;
Fig. 15 eine Ansicht der Messvorrichtung nach Fig. 14;
Fig. 16 einen Schnitt D-D nach Fig. 10 entsprechend einer dritten Ausführungsform der zweiten Erfindung;
Fig. 17 und 18 die Messung des Auflagedruckes nach Fig. 16;
Fig. 19 schematisch das Zusammenlegen des Auflegerahmens;
Fig. 20 einen Schnitt D-D nach Fig. 10 entsprechend einer vierten Ausführungsform der zweiten Erfindung;
Fig. 21 und 22 Schnitte C-C und F-F nach Fig. 10 entsprechend einer fünften Ausführungsform der zweiten Erfindung;
Fig. 23 eine Draufsicht auf die Messskala nach Fig. 21, und
Fig. 24 die Vergrösserung der Messskala nach Fig. 23;
Fig. 25 eine Draufsicht auf das Möbel nach einer dritten Erfindung;
Fig. 26 einen Schnitt A-A nach Fig. 25;
Fig. 27 eine Ansicht der Quergurte der Fig. 25;
Fig. 28 einen Schnitt A-A nach Fig. 25 entsprechend einer zweiten Ausführungsform der dritten Erfindung, und
Fig. 29 eine Ansicht der Messvorrichtung nach Fig. 25.

Entsprechend Fig. 1 nach der ersten Erfindung werden in den Auflegerahmen 1 Aufnahmebohrungen 11 eingebracht, die etwa % der Rahmendicke umfassen. In dem stehengebliebenen Bohrungsboden 12 wird eine mittlere Bohrung 13 für eine Innengewindehülse 14 angebracht. Die Längszargen 2 des Auflegerahmens werden an ihrer Unterseite durch eine weitere Zarge 6 verstärkt, die den Auflegerahmen gegen Durchbiegen nach unten sichert, während die gleiche Funktion von kopf- und fussseitigen Vertikalzargen 4 ausgeübt wird. In dem Innengewinde der Hülse 14 ist eine Verstellschraube 22 geführt, die einen Federteller 23 mit einer aussenwandigen Abkröpfung 24 aufweist, innerhalb der eine Druckfeder 21 aufsitzt. Unten hat die Verstellschraube 22 entweder eine Rändelmutter oder einen halbrunden Schraubenkopf 25 mit einer Einlasung zum Verstellen der Vorspannung. An Querträgern 16 ist an deren Unterseite über der gedachten Mittelachse des Federtellers 23 ebenfalls ein Federteller 17 oder eine kleine runde Ausfräsung angeordnet, um die vorgespannte Druckfeder zu halten. An der Zarge 6 des Auflegerahmens 1 sind gegenüber der Verstellschraube 22 Messskalen 8 angebracht, an denen die gewünschten Federvorspannwerte eingestellt werden können. Hierzu dient die Oberkante 26 des Schraubenkopfs 25. Mit Quergurten 28, die an der Zarge 6 und am Querträger 16 gehalten sind, werden über eine Druckscheibe 20 und über Halteschrauben 19 die Querträger 16 sowohl in ihrer Höhe fixiert als auch gegen seitliches Verschieben gesichert. Zwischen Druckscheibe und Halteschrauben werden auch gleichzeitig Längsgurte 29 befestigt und am Auflegerahmen 1 kopf- und fussseitig über Gurtschlitze 5 an Querzargen 3 arretiert, womit eine Längsverschiebung der Querträger 16 verhindert und gegenüber einem Doppelhaltegurt Material gespart und die Flexibilität der Querträger um ihre Längsachse erhöht wird. Durch die Abkröpfung 24 des Federtellers 23 kann der Vorspannung über die obere Horizontalebene des Auflegerahmens hinaus erhöht werden, so dass insgesamt die Rahmenstärke 7 um den gleichen Wert der Höhe 27 der Abkröpfung vermindert werden und damit Material eingespart werden kann.

Anstelle eines Holzrahmens kann alternativ, wie Fig. 4 zeigt, auch ein Metallprofilrahmen 30 mit eingeschweisstem Schraubengewinde 31 eingesetzt werden, wodurch das Rahmengewicht reduziert wird.

An der Längszarge 2 des Auflegerahmens 1 sind entsprechend Fig. 6 an den äusseren vertikalen Flächen vor jeder Druckfeder-Druckwerte-Messskalen 9 angeordnet. An der schmalen Aussenkante des Querträgers 16 ist ein Druckanzeiger 32 lösbar befestigt. Bei Druckbelastung gleitet dieser Anzeiger entlang der Skala 9 und zeigt mit seiner unteren horizontalen Abschlusskante den jeweiligen Druckwert an, der mit einem Messschieber oder -zeiger 33 an der Skala 9 fixiert werden kann. Der gewünschte Gegendruck wird direkt durch Betätigung des Schraubenkopfes 25 der Verstellschraube 22 eingestellt. Damit können für jeden Benutzer in einer bestimmten Liegeposition die Auflagedruck-Werte des Körpers in den einzelnen Druckzonen direkt ohne weiteres Rechnen ermittelt werden, um aufgrund dieser Messwerte den gewünschten Gegendruck ebenso schnell einstellen zu können.

Fig. 7 zeigt allgemein die Anordnung einer elektronischen Druckmessung, bei welcher mit jedem Querträger 16 ein Messfühler 34 verbunden ist, der über eine Regelanordnung 36 ein Stellglied 37 zur Einstellung des Gegendrucks auf den Federteller 23 der Druckfeder 21 betätigt. Mit dem Messfühler werden die Druckwerte 35 elektronisch gemessen.

Fig. 8 zeigt in einer Variante das System nach Fig. 7 für eine elektro-mechanische Ausführung des Stellgliedes. Im Innengewinde der Hülse 14 wird eine Verstellschraube 42 geführt, an der der mit der Abkröpfung 24 versehene Federteller 23 befestigt ist, auf dem die Druckfeder 21 aufliegt und vom Federteller 17, der am Querträger 16 befestigt ist, gehalten wird. Mit dem Messfühler 34 werden die Druckwerte 35 elektronisch gemessen und die Messwertimpulse an die Regelanordnung 36 weitergegeben, die den gewünschten Gegendruck durch einen Impuls an einen Elektro-Stellmotor 38 weitergibt, der eine Welle 39 aufweist, an der sich eine Schnecke 40 befindet, die mit einem Schneckenrad 41 mit Innengewinde verbunden ist, wobei die Verstellschraube 42 be= wegt wird. An der Gewindestange befindet sich ein Messteller 43, dessen Oberkante 26 die Messwerte an der Messskala 8 anzeigt.

Fig. 9 zeigt eine elektro-pneumatische oder elektro-hydraulische Ausführung des Stellgliedes nach Fig. 7, wobei der Stellmotor 38 eine Pumpe 44 antreibt, die pneumatisch oder hydraulisch einen Zylinder 45 füllt und einen Kolben 46 anhebt. Am Kolben 46 befindet sich eine Kolbenstange 47, die in einer Hülse 15 gleitet und in ihrem oberen Abschluss den Federteller 23 trägt und einen Messteller 48 aufweist, dessen Oberkante 26 die Messwerte in der Skala 8 anzeigt.

Mit der elektronischen Regelung wird erreicht, dass die in den verschiedenen Schlaflagen auftretenden Druckwerte automatisch erfasst und die gewünschten Gegendruckwerte sofort eingestellt werden. Bei vollem Druckausgleich zwischen Auflagedruck des Körpers und Gegendruck wird in der Liegestellung das Gefühl eines Schwebezustandes erreicht. Allgemein ist die Erfindung bei allen Personen anwendbar, bei denen es auf eine optimale Liegequalität durch exakten Auflagedruck-Ausgleich ankommt.

Bei einer ersten Ausführungsform der zweiten Erfindung entsprechend den Fig. 10 bis 13 sind auf dem Auflegerahmen 1 an der Längszarge 2 auf deren Oberseite die Aufnahmebohrungen 11 und an der Aussenseite der Längszarge eine Platte 49, die Messskala 8, ein Messschieber 10 und eine Aussparung 50 vorgesehen. In der Aufnahmebohrung 11 ruht die Druckfeder 21 und wird oben vom Federteller 17, der am Querträger 11 befestigt ist, gehalten. Untere Querträger 51 sind im Abstand von den oberen Querträgern 16 mit der Längszarge 2 lösbar durch Schrauben 52 oder dgl. verbunden. Die vorgespannte Druckfeder 21 wird durch eine Halterung 53 fixiert. Auf den unteren Querträgern 51 ist eine Luftschlauchhalterung 54 befestigt. In ihr ruht ein Druckluftschlauch 55 mit einem Ventil 56 und ist von einem Schlauchmantel 57 umgeben. Die oberen Querträger 16 decken den Schlauchmantel ab und werden in ihrer Längsrichtung gegen Verschieben durch einen Haltegurt 58 gesichert. Der Haltegurt ist an der Querzarge 3 des Auflegerahmens 1 lösbar mittels einer Halterung befestigt. Die Auflagedruckwerte werden vorteilhaft an dem in Seitenlage aufliegenden Körper ermittelt, wobei ausserdem die bei normalen Schlafgewohnheiten in Frage kommenden kopf- und fussseitigen Bewegungsspielräume berücksichtigt werden. In der Aussparung 50 ist eine am Querträger 16 mittels einer Halterung 59 befestigte Messlatte 60 verschiebbar. Die jeweiligen an dieser Messlatte ermittelten Eindruckwerte werden, wie aus Fig. 13 ersichtlich ist, auf dem Schieber 10 festgehalten. Der Druckwert wird dann mit Hilfe einer Druckpumpe über das Ventil 56 an dem Druckluftschlauch 55 eingestellt. Dadurch wird die Wirbelsäule des Benutzers des Liegemöbels in eine anatomisch gesunde, gerade Lage gebracht. Aber auch bei Fehlbildungen kann die Lage der Wirbelsäule sowohl in der Rückenals auch in der Seitenlage durch entsprechende Druckeinstellung korrigiert werden, womit Muskelverspannungen während der Schlafzeit vermieden werden.

Ein zweites Beispiel für die Ausführung der zweiten Erfindung ist im Schnitt in Fig. 14 und perspektivisch in Fig. 15 dargestellt. Auf den unteren Querträgern des Auflegerahmens liegt ein Luftzellenpolster 61 mit Ventilen 62, dessen einzelne Zellen 63 über Stege 64 und Pufferzellen 65 miteinander verbunden sind. Auf dem Luftzellenpolster ruhen die oberen Querträger 16, die, wie bei der ersten Ausführungsform, die Druckfeder 21 im Federteller 17 und der Aufnahmebohrung 11 durch die Halterung 53 mit Vorspanndruck fixieren.

Diese Variante hat den Vorteil, dass die Untermatratze, nachdem die Messwerte ermittelt sind, aus dem Auflegerahmen 1 mit den unteren Querträgern 51 an den Schrauben 52 gelöst werden kann. Nachdem die Druckzellen entleert sind, kann sie dann leicht zusammengerollt transportiert werden. Durch diese Massnahme ist die Untermatratze bei sehr engen Raumverhältnissen, z.B. in Wohnmobilen oder Campingwagen und Zelten, besonders geeignet, direkt auf den Fussboden gelegt zu werden, wenn die vorher festgehaltenen Messdruckwerte eingestellt sind.

Bei der dritten Ausführungsform der zweiten Erfindung werden die Messwerte in der beschriebenen Weise ermittelt und entsprechend Fig. 16 über Faltenbälge 66, die aus entsprechend festem Kunststoffmaterial, z. B. Teflon oder Kautschuk, bestehen können, im Druck über ein Ventil 67 eingestellt. Diese Faltenbälge haben den Vorteil, dass sie wegen des festen Materials bei Druck seitlich nicht ausbeulen können und sich daher dem Körperdruck nach unten und seitlich flexibel anpassen. Die Faltenbälge ruhen mit ihrem Ventileinatz 68 in einer Bohrung 69 der Längszarge 2, während sie oben an den oberen Querträgern 16 durch eine Halterung 70 befestigt sind. Die oberen Querträger werden durch den Längshaltegurt 58 gegen Längsverschiebung und durch einen Querhaltegurt 71 gegen Querverschiebung gesichert.

Für die Regelung des Auflagedruckes werden entsprechend den Fig. 17 und 18 mit einem Messfühler 34 die Druckwerte 35 elektronisch gemessen und die Messwertimpulse an die Regelanordnung 36 weitergegeben. Diese steuert den Elektromotor 38, der mittels der Pumpe 44 das pneumatische oder hydraulische Druckmittel über ein Rückschlagventil 72 in den Faltenbalg 66 treibt. Soll der Druck im Faltenbalg gesenkt werden, so bewirken die Messwertimpulse des Messfühlers 34 über die elektronische Regelung ein Öffnen des Auslassventils 73.

Anstelle von Motor und Pumpe kann auch ein Druckspeichergefäss 74, wie in Fig. 18 dargestellt, verwendet werden. Der Druckanstieg wird durch Öffnen des Ventils 75 bewirkt, der Druckabfall durch Öffnen des Auslassventils 73. Bei dieser Variante ist eine Kolbenanordnung nicht nötig.

In der Fig. 19 ist schematisch gezeigt, wie der Auflegerahmen nach Fig. 12 für Reisezwecke über ein Scharnier 76 zusammengelegt werden kann. Eine entsprechende Möglichkeit besteht auch für die Ausführungsvariante nach Fig. 16.

Bei einer vierten Ausführungsform der zweiten Erfindung nach Fig. 20 wird in die Aufnahmebohrung 11 der Längszargen 2 des Auflegerahmens 1 eine Gewindebuchse 77 eingelassen, in der ein Federteller 78 mit Aussengewinde und ein Konus 79 zur Fixierung der Druckfeder 21 angeordnet sind. Die Druckfeder, die auf dem Federteller ruht, hat die gleichen Eigenschaften wie bei den vorhergehenden Varianten. Zur Verstellung der Druckfeder 21 besitzt der Federteller unten einen Innensechskant 80. Der Innensechskant ist über eine Bohrung 81 in der Längszarge 2 mit Hilfe eines Einstellschlüssels 82, der eine Messskala 83 und einen Sechskantzapfen 84 sowie ein Griffrad 85 aufweist, zugänglich. Die übrigen Merkmale, wie Messeinrichtungen und Längshaltegurte mit Querhaltegurten, sind baugleich mit den vorherigen Ausführungsformen.

Die letztgenannte Ausführungsform hat den Vorteil, dass der an allen Druckfedern einsetzbare Einstellschlüssel nur einmal für die jeweilige Fixierung der gemessenen Druckwertzonen notwendig ist.

Fig. 21 und 24 zeigen eine fünfte Ausführungsform der zweiten Erfindung. In der Längszarge 2 ist in den Bohrungen 11 und 81 ein Gewindebolzen 86 mit Hilfe einer Einschlagmutter 87 und mittels eines Körnerschlages 88 verwindungsfrei befestigt. In dem Gewindebolzen gleitet ein Federteller 89 mit einem Innengewinde 90. Aussen weist der Federteller eine Verzahnung 91 auf. Seine untere Abschlussebene 92 ist gleichzeitig die Federteller-Messebene.

Die Aufnahmebohrung 11 weist aussenseitig eine Ausnehmung 93 auf. Die Verzahnung 91 des Federtellers 89 ist mit der Verzahnung 94 eines Antriebsbolzens 95 verbunden, der einen oberen Schlitz 96 aufweist und mittels eines Führungszapfens 97 in einer Führungsbohrung 98 ruht.

Mit Hilfe des Drehschlüssels 99, der in den Schlitz gesteckt wird, kann die Druckeinstellung der Druckfeder 21 vorgenommen werden. Mit der Platte 49 und dem Messschieber 10 sowie der Messlatte 60 kann die Druckzonenmessung an einer gegenläufigen Messskala 100 festgehalten werden. Dieser Druckwert wird mit Hilfe der unteren Federteller-Messebene 25 sichtbar zur Dekkung gebracht, so dass jederzeit die eingestellten Druckwerte sichtbar sind. Bei Druckeinstellung wird eine Verdrehung der Druckfeder durch einen drehbaren Halteteller 101 vermieden. Insgesamt bringt diese Ausführungsvariante eine wesentliche Vereinfachung in der Handhabung dadurch, dass die Einstellung direkt von oben vorgenommen werden kann, ohne dass der Auflegerahmen aufgehoben werden muss.

Nach Fig. 25 ist entsprechend einer dritten Erfindung im Auflegerahmen 1 in der Längszarge 2 eine Aufnahmebohrung 11 mit einer mittleren Bohrung 13 angeordnet, in der eine Haltebuchse 102 eingelassen ist. Auf dem Boden 103 der Haltebuchse ruht, um seine Vertikalachse beweglich, ein Gewindebolzen 104, der oben einen Innensechskant 105 oder wahlweise einen Schraubenschlitz 106 aufweist. In dem Gewindebolzen 104 gleitet ein Federteller 107 mit seinem Gewinde 108. In dem Federteller ist ein Befestigungsloch 109 angebracht, in dem das abgewinkelte Feder- . ende 110 der Druckfeder 21 eingreift. Die Druckfeder 21 wird am oberen Querträger 16 durch einen Halteteller 111, der in der Mitte eine runde Aussparung 112 und ein Halteloch 113 aufweist, in das das Ende der Federabwinkelung 114 der Druckfeder 21 eingreift, arretiert. Der obere Halteteller 111 wird von einer Führungshalterung 115, die in einer Bohrung 116 des oberen Querträgers 16 eingelassen ist, fixiert. An einem oberen Federring 117 der Druckfeder 21 ist eine Quergurtschlaufe 118 der Quergurte 1.19 befestigt. Die Quergurte 119 verlaufen mit den Gegengurten verschränkt bis zu der inneren Oberkante 120 der Längszarge 2 und sind dort durch einen Haltebolzen 139 verankert. Diese Anordnung hat den Zweck, dass die seitliche Abdriftung der Druckfeder bei Belastung optimal gering gehalten werden kann. Die Vorspannhöhe der Druckfeder 21 wird durch einen Haltegurt 121 mit Gurtschlaufen 122 an Halteschrauben 124, die an der Innenkante 123 der Längszarge 2 befestigt sind, eingestellt. Die oberen Querträger 16 werden durch die Längsgurte 29 gegen Längsverschiebung gesichert. Mit einem Sechskantschlüssel, der in dem Innensechskant 105 eingesetzt und von der Führungshalterung 115 geführt wird, werden die Druckwerte mit der unteren Messebene 125 des Federtellers an der gegenläufigen Messskala 100 eingestellt. Die Druckwerte werden mit Hilfe der Messlatte 60, die gegen ein Druckelement 128 verschiebbar in der Messplattenaussparung 50 gleitet, ermittelt, indem die Messlatte mit ihrem Winkelansatz 129 in der belasteten Messstellung. bis zum Anschlag gegen die Unterseite des oberen Querträgers 16 geführt wird. Mit dem Messschieber 10 werden dann die ermittelten Druckwerte fixiert. Diese Anordnung hat den Vorteil, dass die Messlatte nach dem Messvorgang bis zu dem winkelförmigen Ansatz in die Aussparung 50 geschoben werden kann und dadurch geschützt wird.

Eine Ausführungsvariante der dritten Erfindung ist in Fig. 29 dargestellt. Hier wird der technische, arbeitsmässige und materialmässige Aufwand verringert, indem in der Aufnahmebohrung die mittlere Bohrung und eine Ausnehmung vermieden und die Druckeinstellung direkt oben an dem oberen Querträger an einem Innensechskant oder Schraubenschlitz vorgenommen werden kann.

In der Längszarge 2 des Auflegerahmens 1 sind mittelseitige Aufnahmebohrungen 11 angeordnet, in deren Boden ein Federteller 130 mit einer Schraube 131 befestigt ist. Auf dem Federteller ruht die Druckfeder 21 und ist mit der Federabwinkelung 110 in einem Halteloch 137 des Federtellers 136 arretiert. Vertikal über der Mitte des Federtellers weist der Querträger 16 eine Bohrung 116 auf, in der ein Gewindebolzen 132 mit seinem oberen Ansatz 133, der als Innensechskant ausgebildet ist, ruht. An dem Innensechskant mit Anschlag gegen die Unterseite des Querträgers 16 ist eine Scheibe 134 angebracht. In dem Gewinde 135 des Gewindebolzens gleitet der obere Federteller 136. Die Druckfeder 21 drückt über den Federteller 136 den Gewindebolzen 132 mit dessen Scheibe 134 gegen die Unterseite 127 des Querträgers 16. Die Druckeinstellung kann jetzt problemlos mit einem Sechskantschlüssel vorgenommen werden, wobei die obere Kante 138 des Federtellers die Messebene ist und mit der Messebene der rechtwinkeligen Abwinkelung der Messlatte 60 korrespondiert. Die Quergurte 119 werden bei dieser Ausführungsvariante an einem Haltebolzen 139 mit einer Schlaufe an der Unterseite des Querträgers 16 im gleichen Verlauf wie bei der vorigen Variante angebracht. Die Längsgurten und die Haltegurten sind in gleicher Weise wie beim vorigen Ausführungbeispiel befestigt.

## Patentansprüche

1. Untermatratze mit Querträgern (16) als Auflage für eine Obermatratze, bei der jeder Querträger mittels eines in seiner Federstärke veränderbaren elastischen Verbindungsstücks am Auflagerahmen der Untermatratze befestigt ist, wobei jedes Verbindungsstück eine vorspannbare Druckfeder (21) aufweist, dadurch gekennzeichnet, dass die Druckfeder (21), wie an sich bekannt, mittels einer Verstellschraube (22) verstellbar ist, das jedes Verbindungsstück aus einem in einer Aufnahmebohrung (11) des Auflegerahmens (1) angeordneten und am Querträger (16) anliegenden Federteller (23, 17) mit einer aussenwandigen Abkröpfung (24) zur Aufnahme der Druckfedern (21) besteht, dass die Aufnahmebohrung (11) sich über einen Teil der Dicke des Auflegerahmens (1) erstreckt, dass in der Mittelachse und oberhalb des im Auflegerahmen (1) angeordneten Federtellers (23) in einer Bohrung (13) eine Innengewindehülse (14) angeordnet ist, in welcher die Verstellschraube (22) zur Verstellung der Vorspannung der Druckfedern (21) geführt ist, und dass die Längszargen (2) des Auflegerahmens (1) an ihrer Unterseite durch eine weitere Zarge (6) verstärkt sind, an welcher eine Messskala (8) zur Einstellung der Vorspannwerte der Druckfeder (21) angeordnet ist.

2. Untermatratze nach Anspruch 1, dadurch gekennzeichnet, dass die Verstellschraube (22) eine Rändelmutter oder einen halbrunden Schraubenkopf (25) aufweist, dessen Oberkante (26) mit der Messskala (8) korrespondiert.

3. Untermatratze nach Anspruch 2, dadurch gekennzeichnet, dass an den äusseren Flächen der Längszargen (2) des Auflegerahmens (1) vor jeder Druckfeder (21) eine weitere Messskala (9) angeordnet ist, die mit einem an jeder Aussenkante der Querträger (16) angeordneten Druckanzeiger (32) korrespondiert.

4. Untermatratze nach Anspruch 3, dadurch gekennzeichnet, dass mit jedem Querträger (16) ein Messfühler (34) verbunden ist, der über eine Regelanordnung (36) ein Stellglied (37) zur Einstellung des Gegendrucks auf den Federteller (23) der Druckfeder (21) betätigt.

5. Untermatratze nach Anspruch 3 oder 4, dadurch gekennzeichnet, dass das Stellglied (37) aus einem Stellmotor (38) mit Schneckengetriebe (40, 41) besteht, wobei das Schneckenrad (41) mit der Verstellschraube (42) verbunden ist.

6. Untermatratze nach Anspruch 3 oder 4, dadurch gekennzeichnet, dass das Stellglied (37) aus einem Stellmotor (38) und einer Pumpe (44) besteht, die über eine elektro-pneumatische oder elektro-hydraulische Zylinderkolbenanordnung (45, 46, 47) den Gegendruck auf den Federteller (23) der Druckfeder (21) einstellt, wobei die Kolbenstange (47) der Zylinderkolbenanordnung die Verstellschraube (22, 42) ersetzt und den Federteller (23) trägt.

7. Untermatratze nach Anspruch 6, dadurch gekennzeichnet, dass die Kolbenstange (47) einen Messteller (48) aufweist, dessen obere Ebene (26) mit der Messskala (8) korrespondiert.

8. Untermatratze mit Querträgern (16) als Auflage für eine Obermatratze, bei der jeder Querträger mittels eines in seiner Federstärke veränderbaren elastischen Verbindungsstücks am Auflegerahmen der Untermatratze befestigt ist, wobei jedes Verbindungsstück eine vorspannbare Druckfeder (21) aufweist, dadurch gekennzeichnet, dass die Druckfeder (21) mit einem Ende in einer Aufnahmebohrung (11) einer Längszarge (2) des Auflegerahmens (1) angeordnet ist und mit dem anderen Ende am Querträger (16) gehalten ist, dass seitlich an der Längszarge (2) der Querträger (16) je eine Platte (49) mit einer Messskala (8) angeordnet ist, auf welcher ein Messschieber (10) verschiebbar ist und befestigt werden kann, dass die Platten (49) eine Aussparung (50) aufweisen, in welcher eine am Querträger (16) befestigte Messplatte (60) verschiebbar ist, dass unterhalb der Querträger (16) mit Abstand untere Querträger (51) angeordnet sind und dass zwischen den oberen und unteren Querträgern, welche von Halterungen (53) zur Fixierung der Druckfedern (21) umfasst sind, je ein Druckluftschlauch (55) zur Einstellung der Federvorspannwerte angeordnet ist.

9. Untermatratze nach Anspruch 8, dadurch gekennzeichnet, dass die oberen Querträger (16) durch einen Haltegurt (58) gegen Verschieben in Längsrichtung gesichert sind.

10. Untermatratze nach Anspruch 8 oder 9, dadurch gekennzeichnet, dass der Haltegurt (58) an der Querzarge (3) des Auflegerahmens (1) lösbar befestigt ist.

11. Untermatratze nach einem der Ansprüche 8-10, dadurch gekennzeichnet, dass auf den unteren Querträgern (51) des Auflegerahmens (1) ein Luftzellenpolster (61) angeordnet ist, dessen einzelne Luftzellen (63) über Stege (64) und Pufferzellen (65) miteinander verbunden sind.

12. Untermatratze nach einem der Ansprüche 8-11, dadurch gekennzeichnet, dass in die Aufnahmebohrungen (11) der Längszargen (2) des Auflegerahmens (1) je eine Gewindebuchse eingelassen ist, in der ein Federteller (78) mit Aussengewinde und ein Konus (79) zur Fixierung der Druckfedern (21) angeordnet ist und dass der Federteller (78) zur Verstellung der Druckfedern (21) einen Innensechskant (80) aufweist, der über eine Bohrung (81) in der Längszarge (2) mit Hilfe eines Einstellschlüssels (82), der eine Messskala (83) und einen Sechskantzapfen (84) aufweist, zugänglich ist.

13. Untermatratze nach Anspruch 12, dadurch gekennzeichnet, dass in den Bohrungen (11, 81) statt des Einstellschlüssels (82) ein Gewindebolzen (86) verwindungsfrei befestigt ist, in welchem ein Federteller (89) mit Innengewinde (90) und Aussenverzahnung (91) gleitet, wobei die Verzahnung (91) mit der Verzahnung eines Antriebsbolzens (95) verbunden ist, der mittels eines Drehschlüssels (99) zur Druckeinstellung der Druckfeder (21) zu betätigen ist.

14. Untermatratze nach einem der Ansprüche 8-13, dadurch gekennzeichnet, dass statt der Druckfedern (21) Faltenbälge (66) vorgesehen sind, die mit ihrem Ventileinatz (68) in einer Bohrung (69) der Längszargen (2) ruhen, während sie an den oberen Querträgern (16) gehalten sind.

15. Untermatratze mit Querträgern (16) als Auflage für eine Obermatratze, bei der jeder Querträger mittels eines in seiner Federstärke veränderbaren elastischen Verbindungsstücks am Auflegerahmen der Untermatratze befestigt ist, wobei jedes Verbindungsstück eine vorspannbare Druckfeder (21) aufweist, dadurch gekennzeichnet, dass die Druckfeder (21) mit einem Ende in einer Aufnahmebohrung (11) einer Längszarge (2) des Auflegerahmens (1) angeordnet ist und mit dem anderen Ende am Querträger (16) gehalten ist, dass seitlich an der Längszarge (2) der Querträger (16) je eine Platte (49) mit einer Messskala (8) angeordnet ist, auf welcher ein Messschieber (10) verschiebbar und befestigbar ist, dass die Platten (49) eine Aussparung (50) aufweisen, in welcher eine Messlatte (60) gegen ein Druckelement (128) verschiebbar gleitet und in der belasteten Messstellung mittels eines Winkelansatzes (129) bis zum Anschlag gegen die Unterseite des Querträgers (16) geführt ist und dass unterhalb der Querträger (16) zwischen den Längszargen (2) des Auflegerahmens (1) Quergurte (119) verschränkt angeordnet sind, die von Halterungen (53) zur Fixierung der Druckfedern (21) umfasst sind.

16. Untermatratze nach Anspruch 15, dadurch gekennzeichnet, dass in eine mittlere Bohrung (13) der Aufnahmebohrungen (11) der Längszargen (2) des Auflegerahmens (1) eine Haltebuchse (102) eingelassen ist, auf deren Boden ein um seine vertikale Achse beweglicher Gewindebolzen (104) ruht, in welchem ein Federteller (107) mit Gewinde (108) gleitet, wobei in dem Federteller (107) ein Befestigungsloch (109) zum Eingreifen des abgewinkelten Endes (110) der Druckfeder (21) angeordnet ist, welche an einem am Querträger (16) angeordneten Halteteller (111) befestigt ist.

17. Untermatratze nach Anspruch 15, dadurch gekennzeichnet, dass in den Aufnahmebohrungen (11) der Längszargen (2) des Auflegerahmens (1) ein Federteller (130) befestigt ist, in welchem ein Befestigungsloch (109) zum Eingreifen des abgewinkelten Endes (110) der Druckfeder (21) angeordnet ist, welche unterhalb des Querträgers (16) an einem Federteller (136) befestigt ist, der auf einem in einer Bohrung (116) des Querträgers (16) angeordneten Gewindebolzen (132) gleitet.

## Claims

1. Lower mattress with cross beams (16) as support for an upper mattress, where each cross beam is attached to the support frame of the lower mattress by means of a flexible connection piece that can be adjusted with respect to its spring strength, whereby each connection piece has a pre-selectable compression spring (21), characterized in that the compressing spring (21), as is common knowledge, can be adjusted by means of an adjustment screw (22), in that each connection piece consists of a spring plate (23,17) arranged in a location borehole (11) of the support frame (1) and resting on the cross beam (16) with an outward-facing molding piece (24) to hold the compression springs (21), in that the location borehole (11) extends over a part of the thickness of the support frame (1), in that there is an internal screw thread sleeve (14) in a borehole (13) in the middle axis and above the spring plate (23) located in the support frame (1) and the adjustment screw (22) for adjusting the pre-selection of the compression springs (21) passes through this sleeve, and in that the lengthwise beams (2) of the support frame (1) are reinforced on their lower side by an additional beam (6), to which is affixed a measurement scale (8) for setting the pre-selection values of the compression springs (21).

2. Lower mattress according to claim 1, characterized in that the adjustment screw (22) has a milled nut or a semi-circular screw head (25), whose upper edge (26) corresponds with the measuring scale (8).

3. Lower mattress according to claim 2, characterized in that there is another measuring scale (9) located on the outer surfaces of the lengthwise beams (2) of the support frame (1) in front of each compression spring (21) and this measuring scale (9) corresponds to a pressure indicator (32) located on each outer side of the cross beams (16).

4. Lower mattress according to claim 3, characterized in that a measuring sensor (34) is connected to each cross beam (16) and via a control system (36) this sensor activates a control element (37) to set the counter-pressure on the spring plate (23) of the compression springs (21).

5. Lower mattress according to claim 3 or 4, characterized in that the control element (37) consists of a control motor (38) which worm gearing (40, 41), whereby the worm wheel (41) is connected to the adjustment screw (42).

6. Lower mattress according to claim 3 or 4, characterized in that the control element (37) consists of a control motor (38) and a pump (44), which sets the counter-pressure on the spring plate (23) of the compression spring (21) via an electro-pneumatic or an electro-hydraulic cylinder piston system (45,46,47), whereby the piston rod (47) of the cylinder piston system replaces the adjustment screw (22, 42) and supports the spring plate (23).

7. Lower mattress according to claim 6, characterized in that the piston rod (47) has a measuring plate (48) whose upper surface (26) corresponds to the measuring scale (8).

8. Lower mattress with cross beams (16) as support for an upper mattress, where each cross beam is attached to the support frame of the lower mattress by means of a flexible connection piece that can be adjusted with respect to its spring strength, whereby each connection piece has a pre-selectable compression spring (21), characterized in that one end of the compression spring (21) is arranged in a location borehole (11) of a lengthwise beam (2) of the support frame (1) and is held with the other end to the cross beam (16), in that laterally on the lengthwise beam (2) of the cross beam (16) there is one plate (49) each with a measuring scale (8), on which a measuring slide (10) can be slid back and forth and can be attached, in that the plates (49) have a slot (50), in which a measuring bar (60) can be slid back and forth, in that cross beams (51) are located below the cross beams (16) with a gap and in that between the upper and lower cross beams, which are enclosed by holders (53) to affix the compression springs (21), there are compressed air hoses (55) on each to adjust the pre-selected spring values.

9. Lower mattress according to claim 8, characterized in that the upper cross beam (16) is secured by a holding strap (58) against shifting in the lengthwise direction.

10. Lower mattress according to claim 8 or 9, characterized in that the holding strap (58) is affixed detachably to the cross frame (3) of the support frame (1).

11. Lower mattress according to claim 8-10, characterized in that on the lower cross beams (51) of the support frame (1) there is an air-cell pad (61) whose individual air cells (63) are connected to each other via webs (64) and buffer cells (65).

12. Lower mattress according to claim 8-11, characterized in that in each of the location boreholes (11) of the lengthwise beams (2) of the support frame (1) there is an inserted nut, in which there is a spring plate (78) with outer thread and a cone (79) for affixing the compression springs (21) and in that in order to adjust the compression springs (21), the spring plate (78) has a hexagon socket (80) which is accessible via a borehole (81) in the lengthwise beam (2) by means of an adjustment key (82) that has a measuring scale (83) and a hexagon peg (84).

13. Lower mattress according to claim 12, characterized in that in the boreholes (11, 81), instead of the adjustment key (82), have a threaded bolt (86) which is affixed torsion-free, in which a spring plate (89) with inner thread (90) and outer toothing (91) slides, whereby the toothing (91) is connected with the toothing of a drive bolt (95), which can be activated by means of a turning key (99) to adjust the pressure of the compression spring (21).

14. Lower mattress according to claim 8-13, characterized in that instead of the compression springs (21), there are bellows (66) whose valve seat (68) rests in a borehole (69) of the lengthwise beams (2) while being held in the upper cross beams (16).

15. Lower mattress with cross beams (16) as support for an upper mattress, where each cross beam is attached to the support frame of the lower mattress by means of a flexible connection piece that can be adjusted with respect to its spring strength, whereby each connection piece has a pre-selectable compression spring (21), characterized in that one end of the compression spring (21) is arranged in a location borehole (11) of a lengthwise beam (2) of the support frame (1) and is held with the other end to the cross beam (16), in that laterally on the lengthwise beam (2) of the cross beam (16) there is one plate (49) each with a measuring scale (8), on which a measuring slide (10) can be slid back and forth and can be attached, in that the plates (49) have a slot (50), in which a measuring bar (60) slides movably against a pressure element (128) and in the measurement position under pressure is guided by means of an angled piece (129) up to the stop against the lower side of the cross beam (16) and in that below the cross beams (16) between the lengthwise beams (2) of the support frame (1), there are lateral straps (119) which are enclosed by holders (53) for affixing the compression springs (21).

16. Lower mattress according to claim 15, characterized in that in a middle borehole (13) of the location borehole (11) of the lengthwise beams (2) of the support frame (1), a holding sleeve (102) is inserted, on whose bottom rests a threaded bolt (104) that is movable along its vertical axis, in which a spring plate (107) with threads (108) slides, whereby in the spring plate (107) there is an attachment hole (109) to grasp the angled-off end (110) of the compression spring (21) which is attached to a holding plate (111) on the cross beam (16).

17. Lower mattress according to claim 15, characterized in that in the location borehole (11) of the lengthwise beams (2) of the support frame (1) a spring plate (130) is attached in which there is an attachment hole (109) to grasp the angled-off end (110) of the compression spring (21), which is attached to a spring plate (136) which is located beneath the cross beam (16) and which slides on a threaded bolt (132) located in a borehole (116) of the cross beam (16).

## Revendications

1. Sommier avec traverses (16) servant de support pour un matelas supérieur et dans lequel chaque traverse est fixée au cadre d'appui du sommier au moyen d'une pièce de jonction à élasticité réglable, chaque pièce de jonction présentant un ressort de pression (21) pouvant être précontraint, caractérisé en ce que le ressort de pression (21) est ajustable à l'aide d'une vis de réglage (22), comme il est en principe connu, que chaque pièce de jonction consiste en une cuvette de ressort (23, 17) disposée dans un creux de réception (11) du cadre d'appui (1) et de façon adjacente à la traverse (16) et présentant à la paroi extérieure une coudure (24) recevant les ressorts de pression (21), que le creux de réception (11) s'étend sur une partie de l'épaisseur du cadre d'appui (1), que dans l'axe central, au-dessus de la cuvette de ressort (23) logée dans le cadre d'appui (1), est disposée dans une forure (13) une douille à filet femelle (14) dans laquelle est guidée la vis de réglage (22) servant au réglage de la précontrainte des ressorts de pression (21) et que les planches longitudinales (2) du cadre d'appui (1) sont renforcées à leurs faces inférieures par un autre élément (6) sur lequel est appliquée une échelle de mesure (8) destinée au réglage des valeurs de précontrainte du ressort de pression (21).

2. Sommier suivant la revendication 1, caractérisé en ce que la vis de réglage (22) présente un écrou moleté ou une tête de vis demi-ronde (25) dont le bord supérieur (26) correspond à l'échelle de mesure (8).

3. Sommier suivant la revendication 2, caractérisé en ce qu'une autre échelle de mesure (9) est disposée sur les faces extérieures des planches longitudinales (2) du cadre d'appui (1) devant chaque ressort de pression (21) et qui correspond à un indicateur de pression (32) disposé sur chaque bord extérieur des traverses (16).

4. Sommier suivant la revendication 3, caractérisé en ce que chaque traverse (16) se trouve en communication avec un palpeur de mesure (34) qui, par l'intermédiaire d'un dispositif de réglage (36), actionne un élément de réglage (37) servant au réglage de la contre-pression appliquée à la cuvette de ressort (23) du ressort de pression (21).

5. Sommier suivant l'une quelconque des revendications 3 ou 4, caractérisé en ce que l'élément de réglage (37) consiste en un servomoteur (38) avec engrenage à vis sans fin (40, 41 la roue tangente (41) étant reliée à la vis de réglage (42).

6. Sommier suivant l'une quelconque des revendications 3 ou 4, caractérisé en ce que l'élément de réglage (37) consiste en un servomoteur (38) et une pompe (44) réglant la contre-pression agissant sur la cuvette de ressort (23) du ressort de pression (21) à l'aide d'un arrangement de pistons cylindriques électro-pneumatiques ou électro-hydrauliques (45, 46, 47), la tige de piston (47) de cet arrangement de pistons cylindriques remplaçant la vis de réglage (22, 42) et portant la cuvette de ressort (23).

7. Sommier suivant la revendication 6, caractérisé en ce que la tige de piston (47) présente un disque de mesure (48) dont le plan supérieur (26) correspond à l'échelle de mesure (8).

8. Sommier avec traverses (16) servant de support pour un matelas supérieur et dans lequel chaque traverse est fixée au cadre d'appui du sommier au moyen d'une pièce de jonction à élasticité réglable, chaque pièce de jonction présentant un ressort de pression (21) pouvant être précontraint, caractérisé en ce qu'une extrémité du ressort de pression (21) est disposée dans une forure de réception (11) d'une planche longitudinale (2) du cadre d'appui (1) et l'autre extrémité est tenue par la traverse (16), qu'une plaque (49) avec une échelle de mesure (8) sur laquelle un calibre à coulisse (10) peut être déplacé et fixé est disposé latéralement à la planche longitudinale (2) de chaque traverse (16), que les plaques (49) présentent un évidement (50) dans lequel on peut faire coulisser une règle graduée (60) fixée à une traverse (16), que des traverses inférieures (51) sont disposées à distance en-dessous des traverses (16) et qu'un flexible à air comprimé (55) servant à régler la précontrainte du ressort est disposé entre chaque traverse supérieure et inférieure, lesquelles sont entourées par des attaches pour fixer les ressorts à pression (21).

9. Sommier suivant la revendication 8, caractérisé en ce que les traverses supérieures (16) sont protégées contre leur déplacement en sens longitudinal à l'aide d'une sangle de retenue (58).

10. Sommier suivant l'une quelconque des revendications 8 ou 9, caractérisé en ce que la sangle de retenue (58) est fixée de façon détachable à la planche transversale (3) du cadre d'appui (1

11. Sommier suivant l'une quelconque des revendications 8 à 10, caractérisé en ce qu'un coussin à cellules d'air (61) est disposé sur les traverses inférieures (51) du cadre d'appui (1) dont les cellules d'air individuelles (63) sont reliées entre elles par des ponts (64) et des cellules tampons (65).

12. Sommier suivant l'une quelconque des revendications 8 à 11, caractérisé en ce qu'une douille à filet femelle est insérée dans chaque forure de réception (11) des planches longitudinales (2) du cadre d'appui (1), dans laquelle est disposée une cuvette de ressort (78) à filet mâle et un cône (79) pour la fixation des ressorts de pression (21) et que la cuvette de ressort (78) présente un six pans creux (80) servant au réglage des ressorts de pression (21) et lequel est accessible par une forure (81) pratiquée dans la planche longitudinale (2) en se servant d'une clé d'ajustage (82) présentant une échelle de mesure (83) et un téton à six pans (84).

13. Sommier suivant la revendication 12, caractérisé en ce qu'un boulon fileté (86) est fixé sans torsion dans les fourures (11, 81) au lieu de la clé d'ajustage (82), dans lequel glisse une cuvette de ressort (89) avec filet femelle (90) et denture extérieure (91), cette-dernière (91) étant en communication avec la denture d'un boulon de commande (95) qui peut être actionné au moyen d'une clé tournante (99) servant au réglage de la pression du ressort de pression (21).

14. Sommier suivant l'une quelconque des revendications 8 à 13, caractérisé en ce que des soufflets (66) sont prévus au lieu des ressorts de pression (21) et dont le mécanisme de soupape (68) repose dans une forure (69) des planches longitudinales (2) tandis qu'ils sont tenus aux traverses supérieures (16).

15. Sommier avec traverses (16) servant de support pour un matelas supérieur et dans lequel chaque traverse est fixée au cadre d'appui du sommier au moyen d'une pièce de jonction à élasticité réglable, chaque pièce de jonction présentant un ressort de pression (21) pouvant être précontraint, caractérisé en ce que l'une des extrémités du ressort de pression (21) est disposée dans une forure de réception (11) d'une planche longitudinale (2) du cadre d'appui (1) et l'autre extrémité est tenue par la traverse (16), qu'une plaque (49) avec une échelle de mesure (8) sur laquelle un calibre à coulisse (10) peut être déplacé et fixé est disposé latéralement à la planche longitudinale (2) de chaque traverse (16), que les plaques (49) présentent un évidement (50) dans lequel on peut faire coulisser un règle graduée (60) contre un élément de pression (128) laquelle, en position de mesure chargée, est guidée vers la face inférieure de la traverse (16) jusqu'à l'arrêt au moyen d'un épaulement angulaire (129) et que des sangles transversales (119) sont disposées de façon croisée en-dessous des traverses (16) entre les planches longitudinales (2) du cadre d'appui (1) et qui sont entourées par des attaches (53) servant à la fixation des ressorts de pression (21).

16. Sommier suivant la revendication 15, caractérisé en ce qu'une douille de fixation (102) est encastrée dans une forure centrale (13) des forures de réception (11) des planches longitudinales (2) du cadre d'appui (1), sur le fond de laquelle repose un boulon fileté (104) pouvant être mû autour de son axe vertical, dans lequel glisse une cuvette de ressort (107) avec filetage (108), dans cette cuvette de ressort (107) étant disposé un trou de fixation (109) dans lequel s'engrène l'extrémité coudée (110) du ressort à pression (21) lequel est fixé à un disque de retenue (111) disposé sous la traverse (16).

17. Sommier suivant la revendication 15, caractérisé en ce qu'une cuvette de ressort (130) est fixée dans les forures de réception (11) des planches longitudinales (2) du cadre d'appui (1), laquelle présente un trou de fixation (109) dans lequel s'engrène l'extrémité coudée (110) du ressort de pression (21) qui, en-dessous de la traverse (16) est fixée à une cuvette de ressort (136) glissant sur un boulon fileté (132) disposé dans une forure (116) de la traverse (16).
